# EUROPÄISCHE PATENTSCHRIFT

(11) **EP 2 379 820 B1**
(45) Veröffentlichungstag und Bekanntmachung des Hinweises auf die Patenterteilung: **06.11.2013**
(21) Anmeldenummer: 09801909.4
(22) Anmeldetag: 14.12.2009
(51) Int. Cl.: E04B 2/84

(54) **MONTAGEVORRICHTUNG FÜR BEIDSEITIG ZU BESTÜCKENDE WANDELEMENTE**
ASSEMBLY APPARATUS FOR WALL ELEMENTS TO BE EQUIPPED ON BOTH SIDES
DISPOSITIF DE MONTAGE POUR ÉLÉMENTS DE PAROI À ASSEMBLER DES DEUX CÔTÉS

(30) Priorität: 22.12.2008 AT 80232009
(43) Veröffentlichungstag der Anmeldung: 26.10.2011
(73) Patentinhaber: Betonwerk Rieder GmbH, 5751 Maishofen (AT)
(72) Erfinder: RIEDER, Hans, A-5751 Maishofen (AT); REYMANN, Andreas, 68766 Hockenheim (DE)
(74) Vertreter: Patentanwälte Barger, Piso & Partner
(86) Internationale Anmeldenummer: PCT/AT2009/000487
(87) Internationale Veröffentlichungsnummer: WO 2010/071909

(56) Entgegenhaltungen:
- EP-A1- 0 472 979
- DE-A1- 19 518 654
- GB-A- 2 137 254

## Beschreibung

Die Erfindung bezieht sich auf eine Montagevorrichtung für beidseitig zu bestückende Wandelemente, mit einer im wesentlichen vertikalen Lehnwand.

Vorfabrizierte Wandeinheiten für Bauten, bzw Fertigteilhäuser bestehen meist aus mehreren Schichtelementen. Am häufigsten tritt die Schichtabfolge: Tragschale aus Beton, Isolierschicht, Vorsatzschale aus Beton auf. Tragschale und Vorsatzschale sind dabei durch Verankerungselement verbunden, welche die Isolierschicht durchsetzen. Bei der Herstellung solcher Wandeinheiten wird zunächst die allenfalls Ausnehmungen für Türen und Fenster udgl durchsetzte Isolierschicht in aufrechtem Zustand - angelehnt an die Lehnwand, bzw Außenschalung - auf einer Seite zB mit Abstandhalter, Fixierträgern, einem Bewehrungsgitter sowie mit einer etwaigen Unterkonstruktion bestückt. Verankerungselemente werden durch die Isolierschicht gestoßen und mit dem Bewehrungsgitter verbunden. Danach wird das einseitig bestückte Wandelement um 180 ° gewendet, gegen die gleiche Lehnwand gelehnt sowie in analoger Weise auf der zweiten Seite bestückt.

Da die Abmessungen solcher Wandeinheiten mitunter groß sind, zB 3,9 m x 5 m, oder sogar 3,9 m x 9 m, ist der Manipulationsaufwand zum Wenden solcher Halbfabrikate sehr groß.

Die DE 195 18654 A1 zeigt eine Montagevorrichtung nach dem Oberbegriff des Anspruchs 1.

Ziel der Erfindung ist daher eine einfache Montagevorrichtung, mit deren Hilfe eine zweiseitige Bestückung von für beliebige Zwecke geeigneten Wandelementen ohne Aufwand des Wendens um 180 ° möglich ist.

Dieses Ziel wird mit einer eingangs genannten Montagevorrichtung erfindungsgemäß dadurch erreicht, dass der Lehnwand eine in Bezug auf diese horizontal verschiebbare, geneigte Stützwand zugeordnet ist, wobei an den Unterseiten der Lehn- und der Stützwand ineinandergreifende Haltevorsprünge vorgesehen sind.

Mit Hilfe der erfindungsgemäßen Montagevorrichtung kann ein zunächst an der Lehnwand angelehntes und auf deren Haltevorsprüngen ruhendes Wandelement einseitig bestückt werden. Durch Heranführen der Stützwand an die Lehnwand, wobei deren Haltevorsprünge zwischen jene der Lehnwand treten, kann das Wandelement gegen die Stützwand gekippt werden. Wird diese sodann samt dem Wandelement von der Lehnwand weggeschoben, kann die zweite Seite des Wandelementes bestückt werden, ohne dass dieses um eine Vertikalachse um 180 ° gewendet werden müsste.

Um die Übergabe des Wandelementes von der Lehnwand durch Kippen zur Stützwand zu erleichtern, ist es günstig, wenn die Haltevorsprünge der Stützwand mit einer gemeinsamen Welle schwenkbar sind. Durch die Schwenkbewegung der Haltevorsprünge wird die Kippbewegung des Wandelementes entweder hervorgerufen, oder zumindest unterstützt. Die Schwenkbewegung kann im einfachsten Fall durch wenigstens einen an einer der beiden seitlichen Stirnseiten der Stützwand mit der Welle starr verbundenen Schwenkhebel bewerkstelligt werden.

Damit bei der Bestückung einer der beiden Seiten des Wandelementes allenfalls auf der anderen Seite herausragende Bestückungsmittel angebracht werden können, ist es von Vorteil, wenn die Lehn- und/oder die Stützwand als Lattenrost ausgeführt ist. Diese Bauweise ist überdies material- und kostensparend.

Weiters ist es zweckmäßig, wenn eine längs der Lehnwand verfahrbare und höhenverstellbare Bearbeitungseinheit, beispielweise Schneid- und Bohreinrichtung, vorgesehen ist. Überdies ist es empfehlenswert, eine längs der Lehnwand verfahrbare und höhenverstellbare Montagetribüne vorzusehen.

Die Erfindung wird im Folgenden anhand eines in der Zeichnung veranschaulichten Ausführungsbeispieles näher erläutert. Es zeigen Fig. 1 eine erfindungsgemäße Montagevorrichtung für beidseitige zu bestückende Wandelemente mit einem an der Lehnwand ruhenden Wandelement während der Bearbeitung durch eine Bearbeitungseinheit, Fig. 2 eine analoge Darstellung während der einseitigen Bestückung des Wandelementes, Fig. 3 die gleiche Montagevorrichtung mit einseitig bestücktem Wandelement und an die Lehnwand herangeführter Stützwand, Fig. 4 die gleiche Montagevorrichtung während der Übergabe des einseitig bestückten Wandelementes von der Lehnwand zur Stützwand und Fig. 5 die erfindungsgemäße Montagevorrichtung mit von der Lehnwand zurückgeführter Stützwand und darauf ruhendem Wandelement.

Die in den Fig. 1 bis 5 beispielhaft veranschaulichte, erfindungsgemäße Montagevorrichtung weist eine im Wesentlichen vertikale Lehnwand 1 und eine geneigte Stützwand 2 auf, die bezüglich der Lehnwand 1 horizontal verschiebbar ist (siehe Doppelpfeil). Beide sind als Lattenrost ausgeführt. An den Unterseiten der Lehnwand 1 und der Stützwand 2 sind Haltevorsprünge 3 und 4 vorgesehen, die beim Heranschieben der Stützwand 2 an die Lehnwand 1 ineinandergreifen (Fig. 3, 4). Die Haltevorsprünge 4 der Stützwand 2 sind mit einer gemeinsamen Welle 5 schwenkbar, und zwar mit Hilfe zweier an beiden Seite der Stützwand 2 mit der Welle 5 starr verbundener Schwenkhebel 6. Längs der Lehnwand 1 ist eine höhenverstellbare Bearbeitungseinheit 7 verfahrbar, die beispielsweise eine Schneid- und eine Bohreinrichtung umfasst. Weiters ist längs der Lehnwand 1 eine höhenverstellbare Montagetribüne 8 verfahrbar.

Die Wirkungsweise der erfindungsgemäßen Montagevorrichtung wird nun anhand eines Wandelementes 9 erläutert, das nach der Bestückung ein in eine Schalung einsetzbares Isolier- und Bewehrungselement darstellt. Zunächst werden einzelne Isolierplatten auf die Haltevorsprünge 3 der Lehnwand 1 gestellt und stirnseitig miteinander verklebt. Danach werden sie mittels der Schneideinrichtung der Bearbeitungseinheit 7 berandet (Fig. 1). Anschließend werden mit der Bohreinrichtung der Bearbeitungseinheit 7 Löcher gebohrt (Fig. 1), die zum Einsetzen von Verankerungselementen dienen (Fig. 2). An diesen Verankerungselementen wird in einem Abstand von der Oberfläche des Wandelementes 9 ein Bewehrungsgitter befestigt, worauf das Heranschieben der Stützwand 2 and die Lehnwand 1 erfolgt, wobei die Haltevorsprünge 4 zwischen die Haltevorsprünge 3 treten. Durch Betätigung eines der beiden Schwenkhebel 6 wird das auf einer Seite bereits bestückte Wandelement 9 in Richtung zur Stützwand 2 gekippt (Fig. 4), worauf die Stützwand 2 samt dem bereits teilweise bestückten Wandelement 9, das nunmehr auf den Haltevorsprüngen 4 aufsitzt, zurückgeschoben werden kann (Fig. 5). Nun erfolgt die Bestückung der zweiten Seite des Wandelementes 9 in analoger Weise. Das so hergestellte Isolier- und Bewehrungselement wird sodann seiner weiteren Verwendung zugeführt.

## Patentansprüche

1. Montagevorrichtung für beidseitig zu bestückende Wandelemente, mit einer im wesentlichen vertikalen Lehnwand, der eine in Bezug auf diese horizontal verschiebbare, geneigte Stützwand (2) zugeordnet ist, **dadurch gekennzeichnet, dass** an den Unterseiten der Lehn- und der Stützwand (1; 2) ineinandergreifende Haltevorsprünge (3; 4) vorgesehen sind.

2. Montagevorrichtung nach Anspruch 1, **dadurch gekennzeichnet, dass** die Haltevorsprünge (4) der Stützwand (2) mit einer gemeinsamen Welle (5) schwenkbar sind.

3. Montagevorrichtung nach Anspruch 2, **dadurch gekennzeichnet, dass** wenigstens an einer der beiden seitlichen Stirnseiten der Stützwand (2) ein mit der Welle (5) starr verbundener Schwenkhebel (6) vorgesehen ist.

4. Montagevorrichtung nach einem der Ansprüchen 1 bis 3, **dadurch gekennzeichnet, dass** die Lehn- und/oder die Stützwand (1; 2) als Lattenrost ausgeführt ist.

5. Montagevorrichtung nach einem der Ansprüche 1 bis 4, **dadurch gekennzeichnet, dass** eine längs der Lehnwand (1) verfahrbare und höhenverstellbare Bearbeitungseinheit (7), beispielsweise Schneid- und Bohreinrichtung, vorgesehen ist.

6. Montagevorrichtung nach einem der Ansprüche 1 bis 5, **dadurch gekennzeichnet, dass** eine längs der Lehnwand (1) verfahrbare und höhenverstellbare Montagetribüne (8) vorgesehen ist.

## Claims

1. Mounting device for wall elements to be equipped on both sides, comprising an essentially vertical rest wall (1) to which an inclined support wall (2) horizontally movable with respect to it is related, **characterized in that** the bottom sides of the rest wall (1) and the support wall (2) comprise interlocking retaining projections (3;4).

2. Mounting device according to claim 1, **characterized in that** the retaining projections (4) of the support wall (2) are slewable by means of a joint shaft (5).

3. Mounting device according to claim 2, **characterized in that** at least on one of two lateral front sides of the support wall (2) a turning lever (6) is rigidly fixed to the shaft (5).

4. Mounting device according to one of the claims 1 to 3, **characterized in that** the rest wall (1) and/or the support wall (2) is constructed as lath grid.

5. Mounting device according to one of the claims 1 to 4, **characterized in that** it comprises a vertically adjustable shaping unit (7), for example a cutting and drilling facility, movable along the rest wall (1).

6. Mounting device according to one of the claims 1 to 5, **characterized in that** it comprises a vertically adjustable mounting platform (8) movable along the rest wall (1).

## Revendications

1. Dispositif de montage pour éléments muraux à équiper sur les deux faces, comportant une paroi d'appui (1) essentiellement verticale, par rapport à laquelle une paroi porteuse (2) inclinée, à décalage horizontal est placée, **caractérisé en ce que** contre les faces inférieures de la paroi d'appui et de la paroi porteuse (1 ; 2), des parties saillantes de fixation à emboîtement (3 ; 4) sont prévues.

2. Dispositif de montage selon la revendication 1, **caractérisé en ce que** les parties saillantes de fixation (4) de la paroi porteuse (2) sont orientables au moyen d'une broche d'assemblage (5).

3. Dispositif de montage selon la revendication 2, **caractérisé en ce que** sur au moins une des deux faces latérales de la paroi porteuse (2) un levier pivotant (6) assemblé de manière rigide sur la broche (5) est prévu.

4. Dispositif de montage selon l'une des revendications 1 à 3, **caractérisé en ce que** la paroi d'appui (1) et/ou la paroi porteuse (2) est(sont) fabriqué(es) comme une grille à lattes.

5. Dispositif de montage selon l'une des revendications 1 à 4, **caractérisé en ce que** une unité de façonnage (7), par exemple un dispositif de découpe et de perçage, réglable le long de la paroi d'appui (1) et verticalement est prévue.

6. Dispositif de montage selon l'une des revendications 1 à 5, **caractérisé en ce que** une plateforme de montage (8) réglable le long de la paroi d'appui (1) et verticalement est prévue.
